# EUROPÄISCHE PATENTSCHRIFT

(11) **EP 2 132 496 B1**
(45) Veröffentlichungstag und Bekanntmachung des Hinweises auf die Patenterteilung: **25.01.2012**
(21) Anmeldenummer: 08718003.0
(22) Anmeldetag: 19.03.2008
(51) Int. Cl.: F25B 5/02, F25B 5/04, F25D 11/02, F25D 17/06

(54) **KÄLTEGERÄT MIT DREI TEMPERATURZONEN**
COOLING DEVICE HAVING THREE TEMPERATURE ZONES
APPAREIL FRIGORIFIQUE À TROIS ZONES DE TEMPÉRATURE

(30) Priorität: 10.04.2007 DE 102007016849
(43) Veröffentlichungstag der Anmeldung: 16.12.2009
(73) Patentinhaber: BSH Bosch und Siemens Hausgeräte GmbH, 81739 München (DE)
(72) Erfinder: BECKER, Wolfgang, 89134 Blaustein (DE); FEINAUER, Adolf, 89537 Giengen (DE); KONOPA, Helmut, 89340 Leipheim (DE); NALBACH, Peter, 73230 Kirchheim/Nabern (DE); NUIDING, Wolfgang, 89537 Giengen (DE); PFLOMM, Berthold, 89077 Ulm (DE); SCHECHINGER, Simon, 89522 Heidenheim (DE)
(86) Internationale Anmeldenummer: PCT/EP2008/053277
(87) Internationale Veröffentlichungsnummer: WO 2008/122493

(56) Entgegenhaltungen:
- EP-A- 0 126 521
- EP-A- 0 602 379
- JP-A- 2002 267 317
- US-A- 5 477 915
- US-A1- 2005 081 544

## Beschreibung

Die vorliegende Erfindung betrifft ein Kältegerät mit drei voneinander isolierten und durch von Kältemittel durchströmte Verdampfer gekühlten Lagerzonen.

Bei einem herkömmlichen Typ derartiger Kältegeräte sind die Verdampfer der drei Lagerzonen in einem Kältemittelkreis hintereinandergeschaltet. Die Kühlleistung des am weitesten stromabwärts im Kältemittelkreis liegenden Verdampfers wird über die in dem Kältemittelkreis zirkulierende Kältemittelmenge geregelt. Hierfür ist ein Kältemittelsammler in einem Hochdruckbereich des Kältemittelkreises angeordnet. Wenn dieser flüssiges Kältemittel speichert, arbeitet der Kältemittelkreis in einem unterfüllten Zustand, was dazu führt, dass das Kältemittel im Wesentlichen bereits verdampft ist, bevor es den am weitesten stromabwärts liegenden Verdampfer erreicht. Die Kühlleistung konzentriert sich somit auf die von den weiter stromaufwärts liegenden Verdampfern gekühlten Lagerzonen. Da in den beiden stromaufwärtigen Lagerzonen eine voneinander unabhängige Regelung der Kühlleistung nicht möglich ist, müssen die Kühlleistung dieser Verdampfer und der Kältemittelbedarf dieser Lagerzonen exakt aufeinander abgestimmt sein, um eine Unterkühlung in der einen oder anderen Lagerzone zu verhindern.

In DE 197 56 861A1 wird versucht, diesen Nachteil zu beheben, indem bei einem Kältemittelgerät mit drei Lagerzonen, die durch in einem Kältemittelkreis in Reihe geschaltete Verdampfer gekühlt sind, an dem am weitesten stromaufwärts gelegenen Verdampfer eine zweite Einspritzstelle vorgesehen wird, die es ermöglicht, den Weg des Kältemittels durch diesen Verdampfer zu verkürzen. Eine voneinander unabhängige Kühlung der zwei in dem Kältemittelkreis nachgeordneten Lagerzonen ist jedoch auch mit dieser Anordnung schwierig.

Aus DE-OS 1 941 495 ist ein Kältegerät mit drei Lagerzonen bekannt, denen jeweils in parallelen Kältemittelkreisen angeordnete Verdampfer zugeordnet sind. Ein solcher Aufbau ermöglicht zwar eine willkürliche Verteilung der Kühlleistung auf die verschiedenen Lagerzonen, doch führen die hierfür benötigten Wegeventile zu hohen Kosten.

US 2005/0081544 A1 offenbart ein Kältegerät nach dem Oberbegriff des Anspruchs 1. Bei diesem Kältegerät sind Verdampfer eines Normalkühlfachs und eines Frischkühlfachs in einem Kältemittelkreislauf zueinander parallel und einem Gefrierfachverdampfer in Reihe vorgeschaltet.

Ziel der vorliegenden Erfindung ist, ein Kältegerät mit drei Lagerzonen anzugeben, bei dem die Kühlleistung mit einfachen Mitteln flexibel auf die verschiedenen Lagerzonen verteilt werden kann.

Die Aufgabe wird dadurch gelöst, dass bei einem Kältegerät mit drei voneinander isolierten und durch von Kältemittel durchströmte Verdampfer gekühlten Lagerzonen, wobei ein erster Kältemittelkreis durch eine erste und eine zweite der drei Lagerzonen verläuft, ein zu dem ersten Kältemittelkreis paralleler zweiter Kältemittelkreis durch die erste und die dritte der Lagerzonen verläuft, und die erste Lagerzone in beiden Kältemittelkreisen die stromaufwärtige Lagerzone ist.

Wenn jeweils Kältemittel durch den ersten Kältemittelkreis zirkuliert, verteilt sich die verfügbare Kühlleistung auf die erste und die zweite Lagerzone in einem ersten Verhältnis (wobei dieses Verhältnis durch Variieren der zirkulierenden Kältemittelmenge, Steuern der auftretenden Kältemitteldrücke oder dergl. variierbar sein kann), und wenn das Kältemittel durch den zweiten Kältemittelkreis zirkuliert, verteilt sich die Kühlleistung in einem zweiten Verhältnis auf die erste und die dritte Lagerzone. Wenn jedoch beide Kältemittelkreise gleichzeitig versorgt sind, verteilt sich die aus der ersten Lagerzone abzuführende Wärme auf beide Kältemittelkreise - mit anderen Worten: das Kältemittel des ersten Kreises ist durch das des zweiten Kreises gekühlt und umgekehrt -, so dass sich in jedem der beiden Kältemittelkreise die Verteilung der Kühlleistung deutlich zu Gunsten der zweiten bzw. der dritten Lagerzone verschiebt.

Die bei gleichzeitigem Betrieb beider Kältemittelkreise beobachtete Verschiebung der Kühlleistungsverteilung ist um so stärker, je geringer die Temperaturdifferenz zwischen der ersten Lagerzone und dem darin zirkulierenden Kältemittel ist. Daher ist vorzugsweise die erste Lagerzone die kälteste unter den drei Lagerzonen.

Weiterhin ist es für die Umverteilung der Kühlleistung vorteilhaft, wenn die Kältemittelkreise in der ersten Lagerzone über eine gleiche Verdampferplatine geführt sind.

Außerdem sollte sich vorzugsweise jeder Kältemittelkreis über im Wesentlichen die gesamte Ausdehnung der Verdampferplatine dieser ersten Lagerzone erstrecken, so dass es auf dieser Verdampferplatine keine Bereiche gibt, die im Wesentlichen nur von einem der beiden Kältemittelkreise gekühlt sind.

Um die Kältemittelverteilung zu steuern, ist zweckmäßigerweise in jedem Kältemittelkreis ein Absperrventil stromaufwärts von den Lagerzonen angeordnet.

Bei dem Absperrventil handelt es sich vorzugsweise um ein Magnetventil.

Ein Verdampfer für ein Kältegerät der oben beschriebenen Art ist vorzugsweise dadurch gekennzeichnet, dass er auf einer gemeinsamen Platine zwei getrennte, d. h. nicht miteinander kommunizierende Kältemittelleitungen aufweist.

Zweckmäßigerweise ist in jeder dieser Kältemittelleitungen eine Einspritzstelle gebildet.

Weitere Merkmale und Vorteile der Erfindung ergeben sich aus der nachfolgenden Beschreibung von Ausführungsbeispielen unter Bezugnahme auf die beigefügte Figur.
Fig. 1 zeigt eine schematische Darstellung eines erfindungsgemäßen Kältegerätes.

Fig. 1 ist eine schematische Frontalansicht eines Kältegerätes mit drei Lagerzonen, einem Gefrierfach 1, einem Frischkühlfach 2 und einem Normalkühlfach 3. Dem Gefrierfach 1 und dem Normalkühlfach 3 sind jeweils in offener Stellung gezeigte schwenkbare Türen 4, 5 zugeordnet. Das Normalkühlfach 3 ist normalerweise durch eine Frontplatte einer herausziehbaren Schublade verschlossen. Die Schublade ist in der Figur nicht dargestellt, um die Rückwände aller drei Fächer 1, 2, 3 zeigen zu können. An diesen Rückwänden ist - schaumseitig und daher an sich nicht sichtbar - jeweils ein Verdampfer 6, 7, 8 zum Kühlen des entsprechenden Faches 1, 2 bzw. 3 angeordnet. Die Verdampfer 6, 7, 8 sind jeweils als gestrichelte Umrisse dargestellt. Sie sind in an sich bekannter Weise aufgebaut aus einer sich an die Rückwand des entsprechenden Faches anschmiegenden ebenen Platine aus Metall, zum Beispiel aus Aluminiumblech, und einer mit dieser Platine flächig verbundenen zweiten Metallplatte, in der Kältemittelleitungen bildende Rillen eingetieft sind; alternativ können die Kältemittelleitungen auch durch an der Platine befestigte Rohrleitungen gebildet sein.

Auf der Platine des Gefrierfachverdampfers 6 verlaufen zwei Kältemittelleitungen 9, 10 in Mäandern nebeneinander her von einer Einspritzstelle 11 bzw. 12 zu einem Auslass 13 bzw. 14. Beide Kältemittelleitungen 9, 10 erstrecken sich im Wesentlichen über die gesamte Höhe und Breite der Platine, so dass deren gesamte Oberfläche sowohl durch die Kältemittelleitung 9 als auch die Kältemittelleitung 10 effizient kühlbar ist. An den Auslass 13 ist der Verdampfer 7 des Frischkühlfaches 2 angeschlossen; an den Auslass 14 der Verdampfer 8 des Normalkühlfaches 3. Die Verdampfer 7, 8 sind über eine gemeinsame Saugleitung 15 mit einem Verdichter 16 verbunden, der Verdichter 16 speist die zwei Kältemittelleitungen 9, 10 des Gefrierfachverdampfers 6 über einen Verflüssiger 17, eine Druckleitung 18, ein Magnetventil 19 und Kapillaren 20, 21, die an den Einspritzstellen 11, 12 in die Kältemittelleitungen 9 bzw. 10 münden.

In einer ersten Stellung des Magnetventils 19 verbindet dieses die Druckleitung 18 mit der Kältemittelleitung 9 des Gefrierfachverdampfers 6 und dem hiermit in Reihe verbundenen Verdampfer 7 des Frischkühlfaches 2, während die Leitung 10 abgesperrt ist. In diesem Zustand verteilt sich die Kühlleistung des zirkulierenden Kältemittels auf das Gefrierfach 1 und das Frischkühlfach 2 in einem ersten durch die Konstruktion des Kältegerätes vorgegebenen Verhältnis.

In einer zweiten Stellung des Magnetventils 19 ist die Leitung 9 abgesperrt, während die Leitung 10 und der damit in Reihe verbundene Verdampfer 8 des Normalkühlfaches 3 versorgt werden. So verteilt sich die Kühlleistung des Kältemittels in einem zweiten Verhältnis auf das Gefrierfach 1 und das Normalkühlfach 3.

In einer dritten Stellung des Magnetventils 19 werden beide Kältemittelleitungen 9, 10 des Gefrierfachverdampfers 1 und die mit ihnen in Reihe verbundenen Verdampfer 7 bzw. 8 gleichzeitig mit Kältemittel versorgt. Der Kältemittelfluss durch den Gefrierfachverdampfer 6 ist daher höher als in den beiden zuvor erwähnten Stellungen des Magnetventils 19, doch führt dies nicht zu einer wesentlich stärkeren Abkühlung des Gefrierfachverdampfers 6. Daher ist in dieser Stellung in jedem der zwei parallelen Kältemittelkreise die Verteilung der Kühlleistung zu Gunsten des jeweils stromabwärts liegenden Faches 2 oder 3 verschoben. So ist es möglich, die Abmessungen der Verdampfer 6, 7, 8 und die die Fächer 1, 2, 3 umgebenden Isolationsmaterialstärken jeweils so zu dimensionieren, dass bei ausschließlich ungleichzeitigem Betrieb der parallelen Kältemittelkreise, das heißt bei Betrieb nur in den ersten zwei Stellungen des Magnetventils 19, eine etwas zu starke Kühlung des Gefrierfaches 1 resultiert, wenn die anderen beiden Fächer 2, 3 jeweils auf eine Solltemperatur geregelt werden. Diese übermäßige Kühlung des Gefrierfaches 1 kann jedoch verhindert werden, indem in der dritten Stellung des Magnetventils 19 die zwei parallelen Kältemittelkreise gleichzeitig versorgt werden. So können effektiv die Temperaturen in den drei Fächern unabhängig voneinander geregelt werden, ohne dass es hierfür erforderlich wäre, die Menge an zirkulierendem Kältemittel zeitweilig zu reduzieren und so einen ineffizienten unterfüllten Zustand des Kältemittelkreislaufes herbeizuführen.

## Patentansprüche

1. Kältegerät mit drei voneinander isolierten und durch von Kältemittel durchströmte Verdampfer gekühlten Lagerzonen (1, 2 3), wobei ein erster Kältemittelkreis (9, 7) durch eine erste (1) und eine zweite (2) der drei Lagerzonen verläuft und ein zu dem ersten Kältemittelkreis (9, 7) paralleler zweiter Kältemittelkreis (10, 8) durch die erste und die dritte der Lagerzonen (1, 3) verläuft, **dadurch gekennzeichnet, dass** die erste Lagerzone (1) in beiden Kältemittelkreisen die stromaufwärtige Lagerzone ist.

2. Kältegerät nach Anspruch 1, **dadurch gekennzeichnet, dass** die erste Lagerzone (1) die kälteste unter den Lagerzonen (1, 2, 3) ist.

3. Kältegerät nach einem der vorhergehenden Ansprüche, **dadurch gekennzeichnet, dass** die Kältemittelkreise (9, 10) in der ersten Lagerzone (1) über eine gleiche Verdampferplatine geführt sind.

4. Kältegerät nach Anspruch 3, **dadurch gekennzeichnet, dass** jeder Kältemittelkreis sich über im Wesentlichen die gesamte Ausdehnung der Verdampferplatine des Verdampfers (6) der ersten Lagerzone (1) erstreckt.

5. Kältegerät nach einem der vorhergehenden Ansprüche, **dadurch gekennzeichnet, dass** in jedem Kältemittelkreis ein Absperrventil (19) stromaufwärts von den Lagerzonen (1, 2, 3) angeordnet ist.

6. Kältegerät nach Anspruch 5, **dadurch gekennzeichnet, dass** das Absperrventil (19) ein Magnetventil ist.

7. Kältegerät nach einem der vorhergehenden Ansprüche, **dadurch gekennzeichnet, dass** es einen Verdampfer (6) mit zwei miteinander unverbundenen Kältemittelleitungen (9, 10) auf einer gemeinsamen Platine aufweist.

8. Kältegerät nach Anspruch 7, **dadurch gekennzeichnet, dass** in jeder der Kältemittelleitungen (9, 10) des Verdampfers (6) eine Einspritzstelle (11, 12) gebildet ist.

## Claims

1. Refrigerating appliance with three mutually insulated reservoir zones (1, 2, 3) cooled by evaporators flowed through by refrigerant, wherein a first refrigerant circuit (9, 7) runs through a first (1) and a second (2) of the three reservoir zones and a second refrigerant circuit (10, 8) parallel to the first refrigerant circuit (9, 7) runs through the first and the third of the reservoir zones (1, 3), **characterised in that** the first reservoir zone (1) in both refrigerant circuits is the upstream reservoir zone.

2. Refrigerating appliance according to claim 1, **characterised in that** the first reservoir zone (1) is the coldest of the reservoir zones (1, 2, 3).

3. Refrigerating appliance according to one of the preceding claims, **characterised in that** the refrigerant circuits (9, 10) are led through the first reservoir zone (1) by way of the same evaporator plate.

4. Refrigerating appliance according to claim 3, **characterised in that** each refrigerant circuit extends over substantially the entire length of the evaporator plate of the evaporator (6) of the first reservoir zone (1).

5. Refrigerating appliance according to any one of the preceding claims, **characterised in that** a blocking valve (19) is arranged in each refrigerant circuit upstream of the reservoir zones (1, 2, 3).

6. Refrigerating appliance according to claim 5, **characterised in that** the blocking valve (19) is a magnetic valve.

7. Refrigerating appliance according to any one of the preceding claims, **characterised in that** it comprises an evaporator (6) with two refrigerant ducts (9, 10), which are not connected together, on a common plate.

8. Refrigerating appliance according to claim 7, **characterised in that** an injection point (11, 12) is formed in each of the refrigerant ducts (9, 10) of the evaporator (6).

## Revendications

1. Appareil frigorifique comprenant trois zones de stockage (1, 2, 3) isolées les unes des autres et refroidies par des évaporateurs traversés par du réfrigérant, un premier circuit de réfrigérant (9, 7) passant par une première (1) et une seconde (2) des trois zones de stockage et un second circuit de réfrigérant (10, 8), parallèle au premier circuit de réfrigérant (9, 7), passant par la première et la troisième des zones de stockage (1, 3), **caractérisé en ce que** la première zone de stockage (1) est la zone de stockage située en amont du circuit dans les deux circuits de réfrigérant.

2. Appareil frigorifique selon la revendication 1, **caractérisé en ce que** la première zone de stockage (1) est la plus froide parmi les zones de stockage (1, 2, 3).

3. Appareil frigorifique selon l'une des revendications précédentes, **caractérisé en ce que** les circuits de réfrigérant (9, 10) sont guidés dans la première zone de stockage (1) par une même platine d'évaporateur.

4. Appareil frigorifique selon la revendication 3, **caractérisé en ce que** chaque circuit de réfrigérant s'étend sur sensiblement l'ensemble de l'extension de la platine d'évaporateur de l'évaporateur (6) de la première zone de stockage (1).

5. Appareil frigorifique selon l'une des revendications précédentes, **caractérisé en ce qu'**une soupape d'arrêt (19) est disposée dans chaque circuit de réfrigérant en amont des zones de stockage (1, 2, 3).

6. Appareil frigorifique selon la revendication 5, **caractérisé en ce que** la soupape d'arrêt (19) est une soupape magnétique.

7. Appareil frigorifique selon l'une des revendications précédentes, **caractérisé en ce qu'**il présente un évaporateur (6) avec deux conduites de réfrigérant (9, 10) non reliées l'une à l'autre sur une platine commune.

8. Appareil frigorifique selon la revendication 7, **caractérisé en ce qu'**un point d'injection (11, 12) est formé dans chacune des conduites de réfrigérant (9, 10) de l'évaporateur (6).
